# EUROPÄISCHE PATENTSCHRIFT

(11) **EP 3 423 717 B1**
(45) Veröffentlichungstag und Bekanntmachung des Hinweises auf die Patenterteilung: **15.07.2020**
(21) Anmeldenummer: 17700485.0
(22) Anmeldetag: 03.01.2017
(51) Int. Cl.: F04B 49/24, F04B 7/00, F16K 31/06, F02M 59/36, F02M 63/00, F02M 59/46, H01F 7/16

(54) **ELEKTROMAGNETISCH BETÄTIGBARES EINLASSVENTIL UND HOCHDRUCKPUMPE MIT EINLASSVENTIL**
ELECTROMAGNETICALLY ACTUATABLE INLET VALVE AND HIGH-PRESSURE PUMP COMPRISING AN INLET VALVE
SOUPAPE D'ADMISSION À COMMANDE ÉLECTROMAGNÉTIQUE ET POMPE HAUTE PRESSION MUNIE D'UNE SOUPAPE D'ADMISSION

(30) Priorität: 03.03.2016 DE 102016203516
(43) Veröffentlichungstag der Anmeldung: 09.01.2019
(73) Patentinhaber: Robert Bosch GmbH, 70442 Stuttgart (DE)
(72) Erfinder: CICHON, Gabriel, 71638 Ludwigsburg (DE)
(86) Internationale Anmeldenummer: PCT/EP2017/050072
(87) Internationale Veröffentlichungsnummer: WO 2017/148600

(56) Entgegenhaltungen:
- EP-A1- 2 905 460
- EP-A2- 1 231 378
- EP-A2- 2 254 130
- DE-A1- 19 639 117
- DE-A1-102014 214 231
- JP-A- 2004 014 700

## Beschreibung

Die Erfindung betrifft ein elektromagnetisch betätigbares Einlassventil für eine Hochdruckpumpe, insbesondere eines Kraftstoffeinspritzsystems, gemäß dem Oberbegriff des Anspruchs 1. Ferner betrifft die Erfindung eine Hochdruckpumpe mit einem solchen Einlassventil.

### Stand der Technik

Ein elektromagnetisch betätigbares Einlassventil für eine Hochdruckpumpe eines Kraftstoffeinspritzsystems, ist durch die JP 2004 014700 A bekannt. Die Hochdruckpumpe weist wenigstens ein Pumpenelement auf mit einem in einer Hubbewegung angetriebenen Pumpenkolben, der einen Pumpenarbeitsraum begrenzt. Der Pumpenarbeitsraum ist über das Einlassventil mit einem Zulauf für den Kraftstoff verbindbar. Das Einlassventil umfasst ein Ventilglied, das mit einem Ventilsitz zur Steuerung zusammenwirkt und das zwischen einer Öffnungsstellung und einer Schließstellung bewegbar ist. In seiner Schließstellung kommt das Ventilglied am Ventilsitz zur Anlage. Ferner umfasst das Einlassventil einen elektromagnetischen Aktor, durch den das Ventilglied bewegbar ist. Der elektromagnetische Aktor weist einen zumindest mittelbar auf das Ventilglied wirkenden Magnetanker, eine den Magnetanker umgebende Magnetspule und einen Magnetkern auf. Der Magnetanker ist in einem Trägerelement verschiebbar geführt, wobei das Trägerelement und der Magnetkern über ein hülsenförmiges Bauteil miteinander verbunden sind. Bei Bestromung der Magnetspule ist der Magnetanker gegen die Kraft einer Rückstellfeder bewegbar und kommt über ein scheibenförmiges Zwischenelement am Magnetkern zur Anlage. Das Zwischenelement dient auch zur Abdichtung eines Raums, in dem die Magnetspule angeordnet ist. Durch das Zwischenelement wird sogenanntes magnetisches Kleben verhindert, durch das eine Bewegung des Magnetankers weg vom Magnetkern erschwert würde. Die Montage des Zwischenelements ist dabei aufwendig da dieses als separates Bauteil ausgeführt ist und mit dem Magnetkern verschweißt sein kann.

### Offenbarung der Erfindung

### Vorteile der Erfindung

Das erfindungsgemäße Einlassventil mit den Merkmalen des Anspruchs 1 hat demgegenüber den Vorteil, dass die Montage des Zwischenelements vereinfacht ist, indem dieses mit dem hülsenförmigen Bauteil verschweißt oder einstückig ausgebildet ist oder über einen an dessen radial äußerem Randbereich angeordnetem Kragen das hülsenförmige Bauteil bildet. Das Zwischenelement muss somit nicht als separates Bauteil montiert werden.

In den abhängigen Ansprüchen sind vorteilhafte Ausgestaltungen und Weiterbildungen des erfindungsgemäßen Einlassventils angegeben. Durch die Ausbildung gemäß Anspruch 2 ist eine magnetische Trennung erreicht, so dass ein Kleben des Magnetankers am Magnetkern vermieden und die Funktion des Einlassventils verbessert ist.

### Zeichnung

Mehrere Ausführungsbeispiele der Erfindung werden nachfolgend anhand der beigefügten Zeichnung näher beschrieben. Es zeigen Figur 1 einen schematischen Längsschnitt durch eine Hochdruckpumpe, Figur 2 in vergrößerter Darstellung einen in Figur 1 mit II bezeichneten Ausschnitt mit einem Einlassventil der Hochdruckpumpe, Figur 3 einen in Figur 2 mit III bezeichneten Ausschnitt in weiter vergrößerter Darstellung gemäß einem ersten Ausführungsbeispiel und Figur 4 den Ausschnitt III gemäß einem zweiten Ausführungsbeispiel.

### Beschreibung der Ausführungsbeispiele

In Figur 1 ist ausschnittsweise eine Hochdruckpumpe dargestellt, die zur Kraftstoffförderung in einem Kraftstoffeinspritzsystem einer Brennkraftmaschine vorgesehen ist. Die Hochdruckpumpe weist wenigstens ein Pumpenelement 10 auf, das wiederum einen Pumpenkolben 12 aufweist, der durch einen Antrieb in einer Hubbewegung angetrieben wird, in einer Zylinderbohrung 14 eines Gehäuseteils 16 der Hochdruckpumpe geführt ist und in der Zylinderbohrung 14 einen Pumpenarbeitsraum 18 begrenzt. Als Antrieb für den Pumpenkolben 12 kann eine Antriebswelle 20 mit einem Nocken 22 oder Exzenter vorgesehen sein, an dem sich der Pumpenkolben 12 direkt oder über einen Stößel, beispielsweise einen Rollenstößel, abstützt. Der Pumpenarbeitsraum 18 ist über ein Einlassventil 24 mit einem Kraftstoffzulauf 26 verbindbar und über ein Auslassventil 28 mit einem Speicher 30. Beim Saughub des Pumpenkolbens 12 kann der Pumpenarbeitsraum 18 bei geöffnetem Einlassventil 24 mit Kraftstoff befüllt werden. Beim Förderhub des Pumpenkolbens 12 wird durch diesen Kraftstoff aus dem Pumpenarbeitsraum 18 verdrängt und in den Speicher 30 gefördert.

Im Gehäuseteil 16 der Hochdruckpumpe schließt sich wie in Figur 2 dargestellt an die Zylinderbohrung 14 auf deren dem Pumpenkolben 12 abgewandter Seite eine Durchgangsbohrung 32 mit kleinerem Durchmesser als die Zylinderbohrung 14 an, die auf der Außenseite der Gehäuseteils 16 mündet. Das Einlassventil 24 weist ein kolbenförmiges Ventilglied 34 auf, das einen in der Durchgangsbohrung 32 verschiebbar geführten Schaft 36 und einen im Durchmesser gegenüber dem Schaft 36 größeren Kopf 38 aufweist, der im Pumpenarbeitsraum 18 angeordnet ist. Am Übergang von der Zylinderbohrung 14 zur Durchgangsbohrung 32 ist am Gehäuseteil 16 ein Ventilsitz 40 gebildet, mit dem das Ventilglied 34 mit einer an seinem Kopf 38 ausgebildeten Dichtfläche 42 zusammenwirkt.

In einem an den Ventilsitz 40 anschließenden Abschnitt weist die Durchgangsbohrung 32 einen größeren Durchmesser auf als in deren den Schaft 36 des Ventilglieds 34 führendem Abschnitt, so dass ein den Schaft 36 des Ventilglieds 34 umgebender Ringraum 44 gebildet ist. In den Ringraum 44 münden eine oder mehrere Zulaufbohrungen 46, die andererseits auf der Außenseite des Gehäuseteils 16 münden.

Der Schaft 36 des Ventilglieds 34 ragt auf der dem Pumpenarbeitsraum 18 abgewandten Seite des Gehäuseteils 16 aus der Durchgangsbohrung 32 heraus und auf diesem ist ein Stützelement 48 befestigt. Am Stützelement 48 stützt sich eine Ventilfeder 50 ab, die sich andererseits an einem den Schaft 36 des Ventilglieds 34 umgebenden Bereich des Gehäuseteils 16 abstützt. Durch die Ventilfeder 50 wird das Ventilglied 34 in einer Stellrichtung A in dessen Schließrichtung beaufschlagt, wobei das Ventilglied 34 in seiner Schließstellung mit seiner Dichtfläche 42 am Ventilsitz 40 anliegt. Die Ventilfeder 50 ist beispielsweise als Schraubendruckfeder ausgebildet.

Das Einlassventil 24 ist durch einen elektromagnetischen Aktor 60 betätigbar, der insbesondere in Figur 2 dargestellt ist. Der Aktor 60 wird durch eine elektronische Steuereinrichtung 62 in Abhängigkeit von Betriebsparametern der zu versorgenden Brennkraftmaschine angesteuert. Der elektromagnetische Aktor 60 weist eine Magnetspule 64, einen Magnetkern 66 und einen Magnetanker 68 auf. Der elektromagnetische Aktor 60 ist auf der dem Pumpenarbeitsraum 18 abgewandten Seite des Einlassventils 24 angeordnet. Der Magnetkern 66 und die Magnetspule 64 sind in einem Gehäuse 70 angeordnet, das mehrteilig ausgebildet sein kann und das am Gehäuseteil 16 der Hochdruckpumpe befestigbar ist. Das Gehäuse 70 ist beispielsweise mittels eines dieses übergreifenden Befestigungselements in Form eines Schraubrings 72 am Gehäuseteil 16 befestigbar, der auf einem mit einem Außengewinde versehenen zylindrischen Abschnitt 74 des Gehäuseteils 16 aufgeschraubt ist.

Der Magnetanker 68 ist zumindest im wesentlichen zylinderförmig ausgebildet und über seinen Außenmantel in einer Bohrung 76 in einem im Gehäuse 70 angeordneten Trägerelement 78 verschiebbar geführt. Die Bohrung 76 im Trägerelement 78 verläuft zumindest annähernd koaxial zur Durchgangsbohrung 32 im Gehäuseteil 16 und somit zum Ventilglied 34. Das Trägerelement 78 weist in seinem dem Gehäuseteil 16 abgewandten Endbereich 77 eine zylindrische Außenform auf. Der Magnetkern 66 ist im Gehäuse 70 auf der dem Gehäuseteil 16 abgewandten Seite des Trägerelements 78 angeordnet und weist eine zylindrische Außenform auf.

Der Magnetanker 68 weist eine zumindest annähernd koaxial zur Längsachse 69 des Magnetankers 68 angeordnete zentrale Bohrung 80 auf, in die eine auf der dem Ventilglied 34 abgewandten Seite des Magnetankers 68 angeordnete Rückstellfeder 82 hineinragt, die sich am Magnetanker 68 abstützt. Die Rückstellfeder 82 ist an ihrem anderen Ende zumindest mittelbar am Magnetkern 66 abgestützt, der eine zentrale Bohrung 84 aufweist, in die die Rückstellfeder 82 hineinragt. In der Bohrung 84 des Magnetankers 66 kann ein Abstützelement 85 für die Rückstellfeder 82 eingefügt, beispielsweise eingepresst sein. In die zentrale Bohrung 80 des Magnetankers 68 ist ein Zwischenelement 86 eingesetzt, das als Ankerbolzen ausgebildet sein kann. Der Ankerbolzen 86 ist vorzugsweise in die Bohrung 80 des Magnetankers 68 eingepresst. Die Rückstellfeder 80 kann sich in der Bohrung 80 auch am Ankerbolzen 86 abstützen. Der Magnetanker 68 kann eine oder mehrere Durchgangsöffnungen 67 aufweisen.

In der Bohrung 76 ist durch eine Durchmesserverringerung zwischen dem Magnetanker 68 und dem Einlassventil 24 eine Ringschulter 88 gebildet, durch die die Bewegung des Magnetankers 68 zum Einlassventil 24 hin begrenzt ist. Wenn das Gehäuse 70 noch nicht am Gehäuseteil 16 der Hochdruckpumpe befestigt ist, so ist der Magnetanker 68 durch die Ringschulter 88 gegen Herausfallen aus der Bohrung 76 gesichert. Zwischen der Ringschulter 88 und dem Magnetanker 68 kann eine Scheibe 89 angeordnet sein.

Das Trägerelement 78 und der Magnetkern 66 sind mittels eines hülsenförmigen Bauteils 90 miteinander verbunden. Das Bauteil 90 ist dabei mit seinem einen axialen Endbereich auf dem zylindrischen Abschnitt 77 des Trägerelements 78 angeordnet und mit diesem verbunden und mit seinem anderen axialen Endbereich auf dem zylindrischen Magnetkern 66 angeordnet und mit diesem verbunden. Das hülsenförmige Bauteil 90 ist beispielsweise mit dem Trägerelement 78 und dem Magnetkern 66 stoffschlüssig verbunden, insbesondere verschweißt. Die Schweißverbindungen sind in Figur 3 durch mit A bezeichnete Dreiecke markiert. Bei Bestromung der Magnetspule 64 wird der Magnetanker 68 gegen die Kraft der Rückstellfeder 82 zum Magnetkern 66 hin gezogen und kommt über ein scheibenförmiges Zwischenelement 92 am Magnetkern 66 zur Anlage, das nachfolgend anhand der Figuren 3 und 4 näher erläutert wird.

Bei einem in Figur 3 dargestellten ersten Ausführungsbeispiel ist das scheibenförmige Zwischenelement 92 innerhalb des hülsenförmigen Bauteils 90 angeordnet. Das Zwischenelement 92 weist eine zentrale Öffnung 93 auf, durch die die Rückstellfeder 82 hindurchtritt. Das Bauteil 90 und das Zwischenelement 92 können aus Stahl hergestellt sein und das Zwischenelement 92 ist einstückig mit dem Bauteil 90 ausgebildet oder ist an seinem radial äußeren Randbereich mit dem Bauteil 90 verschweißt. Vorzugsweise sind das Zwischenelement 92 und auch das Bauteil 90 aus nichtmagnetischem Stahl hergestellt. Das Zwischenelement 92 kann aus einem Werkstoff mit hoher Verschleißfestigkeit hergestellt sein. Bei der Montage des hülsenförmigen Bauteils 90, das mit dem in diesem angeordneten scheibenförmigen Zwischenelement 92 eine Baueinheit bildet, wird das Zwischenelement 92 so positioniert, dass dieses sich in Anlage an der dem Magnetanker 68 zugewandten Stirnseite des Magnetkerns 66 befindet. In dieser Anordnung wird das hülsenförmige Bauteil 90 mit dem Magnetkern 66 und dem Trägerelement 78 verschweißt. Bei Bestromung der Magnetspule 64 wird der Magnetanker 68 zum Magnetkern 66 hin bewegt und kommt über das Zwischenelement 92 am Magnetkern 66 zur Anlage. Der Anschlag des Magnetankers 68 erfolgt am Zwischenelement 92, das mit dem hülsenförmigen Bauteil 90 verbunden ist, wodurch die Belastung des Magnetkerns 66 gering gehalten wird. In Figur 3 ist der Magnetanker 68 in seiner Position bei bestromter Magnetspule 64 dargestellt und dieser befindet sich in Anlage am Zwischenelement 92.

In Figur 4 ist ein zweites Ausführungsbeispiel dargestellt, bei dem wiederum das scheibenförmige Zwischenelement 92 vorgesehen ist, das zwischen Magnetanker 68 und Magnetkern 66 angeordnet ist. Das Zwischenelement 92 weist beim zweiten Ausführungsbeispiel an seinem radial äußeren Randbereich einen sich in Richtung der Längsachse 69 des Magnetankers 68 erstreckenden Kragen 94 auf, der zwischen dem Trägerelement 78 und dem Magnetkern 66 angeordnet ist. Der Kragen 94 bildet dabei ein hülsenförmiges Bauteil, über das das Trägerelement 78 und der Magnetkern 66 miteinander verbunden sind. Das Zwischenelement 92 mit dem Kragen 94 ist einstückig ausgebildet oder der Kragen 94 ist mit dem Zwischenelement 92 verschweißt. Der Kragen 94 erstreckt sich zwischen den einander zugewandten Stirnseiten des Trägerelements 78 und des Magnetkerns 66 und ist mit diesen jeweils verbunden, vorzugsweise verschweißt. Die Schweißverbindungen des Kragens 94 sind in Figur 4 durch mit A bezeichnete Dreiecke markiert. Vorzugsweise ist der Kragen 94 dicht mit dem Trägerelement 78 und dem Magnetkern 66 verbunden, so dass der innenliegende Raum, in dem der Magnetanker 68 angeordnet ist, gegenüber dem den Kragen 94 umgebenden außenliegenden Raum abgedichtet ist. In Figur 4 ist der Magnetanker 68 in seiner Position bei bestromter Magnetspule 64 dargestellt und dieser befindet sich in Anlage am Zwischenelement 92.

Die Ausbildung des Zwischenelements 92 mit dem Kragen 94 gemäß dem zweiten Ausführungsbeispiel kann auch bei Verwendung eines separaten hülsenförmigen Bauteils 90 wie beim ersten Ausführungsbeispiel vorgesehen sein, wobei dann das Zwischenelement 92 über dessen Kragen 94 mit dem Bauteil 90 verbunden ist, beispielsweise verschweißt ist.

Nachfolgend wird die Funktion des elektromagnetisch betätigten Einlassventils 24 erläutert. Während des Saughubs des Pumpenkolbens 12 ist das Einlassventil 24 geöffnet, indem sich dessen Ventilglied 34 in seiner Öffnungsstellung befindet, in der dieses mit seiner Dichtfläche 42 vom Ventilsitz 40 entfernt angeordnet ist. Die Bewegung des Ventilglieds 34 in seine Öffnungsstellung wird durch die zwischen dem Kraftstoffzulauf 26 und dem Pumpenarbeitsraum 18 herrschende Druckdifferenz gegen die Kraft der Ventilfeder 50 bewirkt. Die Magnetspule 64 des Aktors 60 kann dabei bestromt oder unbestromt sein. Wenn die Magnetspule 64 bestromt ist so wird der Magnetanker 68 durch das entstehende Magnetfeld gegen die Kraft der Rückstellfeder 80 zum Magnetkern 66 hin gezogen. Wenn die Magnetspule 64 nicht bestromt ist so wird der Magnetanker 68 durch die Kraft der Rückstellfeder 82 zum Einlassventil 24 hin gedrückt. Der Magnetanker 68 liegt über den Ankerbolzen 86 an der Stirnseite des Schafts 36 des Ventilglieds 34 an.

Während des Förderhubs des Pumpenkolbens 12 wird durch den Aktor 60 bestimmt ob sich das Ventilglied 34 des Einlassventils 24 in seiner Öffnungsstellung oder Schließstellung befindet. Bei unbestromter Magnetspule 64 wird der Magnetanker 68 durch die Rückstellfeder 82 in der Stellrichtung gemäß Pfeil B in Figur 2 gedrückt, wobei das Ventilglied 34 durch den Magnetanker 68 gegen die Ventilfeder 50 in der Stellrichtung B in seine Öffnungsstellung gedrückt wird. Die Kraft der auf den Magnetanker 68 wirkenden Rückstellfeder 82 ist größer als die Kraft der auf das Ventilglied 34 wirkenden Ventilfeder 50. In die Stellrichtung B wirkt der Magnetanker 68 auf das Ventilglied 34 und der Magnetanker 68 und das Ventilglied 34 werden gemeinsam in die Stellrichtung B bewegt. Solange die Magnetspule 64 nicht bestromt ist kann somit durch den Pumpenkolben 12 kein Kraftstoff in den Speicher 30 gefördert werden sondern vom Pumpenkolben 12 verdrängter Kraftstoff wird in den Kraftstoffzulauf 26 zurückgefördert. Wenn während des Förderhubs des Pumpenkolbens 12 Kraftstoff in den Speicher 30 gefördert werden soll so wird die Magnetspule 64 bestromt, so dass der Magnetanker 68 zum Magnetkern 66 hin in einer zur Stellrichtung B entgegengesetzten Stellrichtung gemäß Pfeil A in Figur 2 gezogen wird. Durch den Magnetanker 68 wird somit keine Kraft mehr auf das Ventilglied 34 ausgeübt, wobei der Magnetanker 68 durch das Magnetfeld in die Stellrichtung A bewegt wird und das Ventilglied 34 unabhängig vom Magnetanker 68 bedingt durch die Ventilfeder 50 und die zwischen dem Pumpenarbeitsraum 18 und dem Kraftstoffzulauf 26 herrschende Druckdifferenz in der Stellrichtung A in seine Schließstellung bewegt wird.

Durch das Öffnen des Einlassventils 34 beim Förderhub des Pumpenkolbens 12 mittels des elektromagnetischen Aktors 60 kann die Fördermenge der Hochdruckpumpe in den Speicher 30 variabel eingestellt werden. Wenn eine geringe Kraftstofffördermenge erforderlich ist so wird das Einlassventil 34 durch den Aktor 60 während eines großen Teils des Förderhubs des Pumpenkolbens 12 offen gehalten und wenn eine große Kraftstofffördermenge erforderlich ist, so wird das Einlassventil 34 nur während eines kleinen Teils oder gar nicht während des Förderhubs des Pumpenkolbens 12 offen gehalten.

## Patentansprüche

1. Elektromagnetisch betätigbares Einlassventil (24) für eine Hochdruckpumpe, insbesondere eines Kraftstoffeinspritzsystems, mit einem Ventilglied (34), das zwischen einer Öffnungsstellung und einer Schließstellung bewegbar ist, mit einem elektromagnetischen Aktor (60), durch den das Ventilglied (34) bewegbar ist, wobei der elektromagnetische Aktor (60) einen zumindest mittelbar auf das Ventilglied (34) wirkenden Magnetanker (68), eine den Magnetanker (68) umgebende Magnetspule (64) und einen Magnetkern (66) aufweist, an dem der Magnetanker (68) bei Bestromung der Magnetspule (64) zumindest mittelbar zur Anlage kommt, wobei der Magnetanker (68) in einem Trägerelement (78) verschiebbar geführt ist, wobei das Trägerelement (78) und der Magnetkern (66) über ein hülsenförmiges Bauteil (90; 94) miteinander verbunden sind, wobei zwischen dem Magnetanker (68) und dem diesem zugewandten Ende des Magnetkerns (66) ein scheibenförmiges Zwischenelement (92) angeordnet ist, das mit dem hülsenförmigen Bauteil (90; 94) verbunden ist,
**dadurch gekennzeichnet, dass** das Zwischenelement (92) mit dem Innenmantel des hülsenförmigen Bauteils (90; 94) verschweißt ist oder einstückig mit dem hülsenförmigen Bauteil (90; 94) ausgebildet ist oder dass das Zwischenelement (92) an seinem radial äußeren Randbereich einen sich in Richtung der Längsachse (69) des Magnetankers (68) erstreckenden Kragen (94) aufweist, der das hülsenförmige Bauteil bildet.

2. Einlassventil nach Anspruch 1,
**dadurch gekennzeichnet, dass** das Zwischenelement (92) aus nichtmagnetischem Material besteht, so dass durch dieses eine magnetische Trennung zwischen dem Magnetanker (68) und dem Magnetkern (66) bewirkt wird.

3. Einlassventil nach Anspruch 1 oder 2,
**dadurch gekennzeichnet, dass** das Zwischenelement (92) und der Kragen (94) einstückig ausgebildet sind.

4. Hochdruckpumpe, insbesondere Kraftstoffhochdruckpumpe, mit wenigstens einem Pumpenelement (10), das einen einen Pumpenarbeitsraum (18) begrenzenden Pumpenkolben (12) aufweist, wobei der Pumpenarbeitsraum (18) über ein Einlassventil (24) mit einem Zulauf (26) verbindbar ist,
**dadurch gekennzeichnet, dass** das Einlassventil (24) gemäß einem der vorstehenden Ansprüche ausgebildet ist.

## Claims

1. Electromagnetically actuable inlet valve (24) for a high-pressure pump, in particular of a fuel injection system, having a valve member (34) which is able to be moved between an open position and a closed position, and having an electromagnetic actuator (60) by way of which the valve member (34) is able to be moved, wherein the electromagnetic actuator (60) has a magnet armature (68) which acts at least indirectly on the valve member (34), has a magnet coil (64) which surrounds the magnet armature (68), and has a magnet core (66) against which the magnet armature (68) comes to bear at least indirectly when the magnet coil (64) is electrically energized, wherein the magnet armature (68) is guided in a displaceable manner in a carrier element (78), wherein the carrier element (78) and the magnet core (66) are connected to one another via a sleeve-shaped component (90; 94), wherein a disc-shaped intermediate element (92) is arranged between the magnet armature (68) and that end of the magnet core (66) facing said magnet armature and is connected to the sleeve-shaped component (90; 94),
**characterized in that** the intermediate element (92) is welded to the inner shell of the sleeve-shaped component (90; 94) or is formed in one piece with the sleeve-shaped component (90; 94), or **in that** the intermediate element (92) has on its radially outer boundary region a collar (94) which extends in the direction of the longitudinal axis (69) of the magnet armature (68) and which forms the sleeve-shaped component.

2. Inlet valve according to Claim 1,
**characterized in that** the intermediate element (92) consists of non-magnetic material, with the result that said intermediate element effects a magnetic separation between the magnet armature (68) and the magnet core (66) .

3. Inlet valve according to Claim 1 or 2,
**characterized in that** the intermediate element (92) and the collar (94) are formed in one piece.

4. High-pressure pump, in particular high-pressure fuel pump, having at least one pump element (10) which has a pump piston (12) which delimits a pump working chamber (18), wherein the pump working chamber (18) is able to be connected to an inflow (26) via an inlet valve (24),
**characterized in that** the inlet valve (24) is formed according to one of the preceding claims.

## Revendications

1. Soupape d'admission à commande électromagnétique (24) destinée à une pompe haute pression, en particulier d'un système d'injection de carburant, comprenant un élément de soupape (34), qui peut être déplacé entre une position d'ouverture et une position de fermeture, comprenant un actionneur électromagnétique (60), au moyen duquel l'élément de soupape (34) peut être déplacé, l'actionneur électromagnétique (60) comprenant un induit magnétique (68) agissant au moins indirectement sur l'élément de soupape (34), une bobine magnétique (64) entourant l'induit magnétique (68), et un noyau magnétique (66) sur lequel l'induit magnétique (68) vient au moins indirectement en appui lorsque la bobine magnétique (64) est alimentée, l'induit magnétique (68) étant guidé de manière coulissante dans un élément de support (78), l'élément de support (78) et le noyau magnétique (66) étant reliés l'un à l'autre par l'intermédiaire d'un composant en forme de manchon (90; 94), entre l'induit magnétique (68) et l'extrémité du noyau magnétique (66) tournée vers celui-ci se trouvant un élément intermédiaire (92) en forme de disque, qui est relié avec le composant en forme de manchon (90 ; 94), **caractérisé en ce que** l'élément intermédiaire (92) est soudé avec l'enveloppe intérieure du composant en forme de manchon (90 ; 94) ou configuré d'un seul tenant avec le composant en forme de manchon (90 ; 94), ou **en ce que** l'élément intermédiaire (92) comprend sur sa zone de bord radialement extérieure un col (94) qui s'étend dans la direction de l'axe longitudinal (69) de l'induit magnétique (68), qui forme le composant en forme de manchon.

2. Soupape d'admission selon la revendication 1, **caractérisée en ce que** l'élément intermédiaire (92) est constitué par un matériau non magnétique, de sorte que celui-ci réalise une séparation magnétique entre l'induit magnétique (68) et le noyau magnétique (66).

3. Soupape d'admission selon la revendication 1 ou 2, **caractérisée en ce que** l'élément intermédiaire (92) et le col (94) sont configurés d'un seul tenant.

4. Pompe haute pression, notamment pompe haute pression de carburant, comprenant au moins un élément de pompe (10), qui comprend un piston de pompe (12) délimitant une chambre de travail de pompe (18), la chambre de travail de pompe (18) pouvant être raccordée par l'intermédiaire d'une soupape d'admission (24) avec une entrée (26), **caractérisée en ce que** la soupape d'admission (24) est configurée selon l'une quelconque des revendications précédentes.
